# EUROPÄISCHE PATENTSCHRIFT

(11) **EP 0 462 372 B1**
(45) Veröffentlichungstag und Bekanntmachung des Hinweises auf die Patenterteilung: **15.03.1995**
(21) Anmeldenummer: 91105737.0
(22) Anmeldetag: 11.04.1991
(51) Int. Cl.: B41F 13/70, B65H 29/40, B65H 29/60

(54) **Falzapparat für eine Rollenrotationsdruckmaschine**
Device for cylinder rotary machine
Appareil de pliage pour machine rotative à cylindres d'impression

(30) Priorität: 09.05.1990 US 521263
(43) Veröffentlichungstag der Anmeldung: 27.12.1991
(73) Patentinhaber: Heidelberger Druckmaschinen Aktiengesellschaft, D-69019 Heidelberg (DE)
(72) Erfinder: Breton, Richard Edward, Rochester, NH 03857 (US)
(74) Vertreter: Stoltenberg, Heinz-Herbert Baldo

(56) Entgegenhaltungen:
- DE-B- 1 248 561
- DE-C- 622 611
- DE-C- 1 917 235
- DE-C- 2 425 699
- GB-A- 2 168 686
- US-A- 3 762 697
- US-A- 3 894 479

## Beschreibung

Die Erfindung bezieht sich auf einen Falzapparat für eine Rollenrotationsdruckmaschine, insbesondere auf einen der Druckmaschine in Richtung des Druckproduktstroms nachgeordneten Falzapparat.

Nachdem eine durch die Rollenrotationsdruckmaschine geführte Papierbahn bedruckt ist, wird sie einem Falzapparat zugeführt, worin die Verarbeitung zu Druckprodukten (Falzen, Schneiden und Trennen) erfolgt.

Ein Schwerpunkt der Erfindung ist ein Druckprodukt-Auslagesystem, welches es ermöglicht, den durch den Falzapparat geleiteten Produktstrom für die Auslage zu teilen.

Die Druckproduktauslage erfolgt mittels einer oder mehrerer Schaufelradanordnungen, welche die Druckprodukte aufnehmen und auf einem Transportband zur Weiterbeförderung ablegen.

In der DE-PS 24 25 699 (US-PS 3,894,479) wird ein Verfahren zur Bildung von Stößen aus Zeitungen gezeigt. Es sind zwei Schaufelradanordnungen vorgesehen, denen abwechselnd Druckprodukte zugeführt werden. Die Zuordnung der einzelnen Druckprodukte zu einer der Schaufelradanordnungen erfolgt über eine Weiche, die den Schaufelradanordnungen vorangestellt ist.

In der DE-PS 19 17 235 (US-PS 3,762,697) werden verschiedene Möglichkeiten zur Auslage von Druckprodukten gezeigt und beschrieben. Es werden darin auch Schaufelradanordnungen für die Druckproduktauslage offenbart, die es ermöglichen, den durch den Falzapparat laufenden Produktstrom aufzuteilen.

Diese bekannten Schaufelradanordnungen sind derart ausgestaltet, daß entlang einer Achse mehrere gleichartige Schaufelräder voneinander beabstandet angeordnet sind.

Bei der genannten DE-PS 19 17 235 können zwei Schaufelradanordnungen, bezogen auf einen Druckproduktstrom, vorgesehen sein, die alternierend jeweils mit einem Druckprodukt beschickt werden. Im Gegensatz zur DE-PS 24 25 699 ist hier keine Weiche vorgesehen, die den Druckproduktstrom in die zwei Schaufelradanordnungen kanalisiert. Der Abstand zwischen den sich gegenüberliegenden Achsen der Schaufelradanordnungen ist kleiner als der Durchmesser jeder der gleichförmigen Schaufeln. Die Schaufeln der ersten Schaufelradanordnung sind gegenüber den Schaufeln der zweiten Schaufelradanordnung seitlich versetzt angeordnet, so daß eine Kollision der sich gegenüberstehenden Schaufeln ausgeschlossen ist. Die Druckproduktzufuhr erfolgt in der Mitte zwischen den parallel angeordneten Achsen der Schaufelradanordnungen.

Entsprechend der jeweiligen Stellung einer Schaufelradanordnung kann die erste oder die zweite Schaufelradanordnung das ankommende Druckprodukt aufnehmen und zur Auslage bringen.

Nachteilig wirkt sich bei dieser Anordnung aus, daß das Druckprodukt praktisch im freien Fall ohne Führung in die jeweiligen Schaufeln einer Schaufelradanordnung fällt. Derart ohne Führung herabfallende Druckprodukte können dabei z. B. zwischen die sich axial versetzt gegenüberstehenden Schaufeln der Schaufelradanordnungen gelangen oder sich zwischen den Schaufeln verklemmen, was zu einer Beeinträchtigung des Durchlaufs und möglicher Beschädigung der Druckprodukte führt.

Dem Gegenstand der Erfindung liegt die Aufgabe zugrunde, die Nachteile des Standes der Technik zu beheben und die Führung der Druckprodukte zu optimieren. Zur Lösung der Aufgabe ist ein Falzapparat einer Rollenrotationsdruckmaschine gemäß den Ansprüchen 1 oder 2 vorgesehen.

In einer anderen Ausgestaltung der Erfindung sind zwei Schaufelradanordnungen dargestellt, welche jeweils als Drehkörper von zylindrischer Konfiguration ausgebildet sind, mit jeweiligen, sich nebeneinander, jedoch in einem Abstand voneinander befindlichen Drehachsen, wobei jede Schaufelradanordnung aus einer Anzahl von Schaufeln besteht, welche am Umfang der Anordnung mit Spitzen versehen sind, jeweilige aneinandergrenzende Schaufelpaare zwischen sich eine Tasche zur Aufnahme eines Druckprodukts bilden, die Drehachsen sich in einem Abstand voneinander befinden, welcher kleiner ist als die Summe der Radien der zylindrisch ausgebildeten Drehkörper, so daß deren Umfänge sich überschneiden, und die Schaufelradanordnung Einrichtungen einschließt, durch welche ein Kollidieren der jeweiligen Schaufelspitzen verhindert wird.

In einer weiteren Ausführungsform der Erfindung besteht jede der beiden Schaufelradanordnungen aus mehreren aneinandergrenzenden Schaufelrädern, welche sich im Abstand voneinander auf einer gemeinsamen Achse befinden, wobei die gemeinsame Achse der einen Anordnung parallel zur gemeinsamen Achse der anderen Anordnung plaziert ist, jedes Schaufelrad der einen Anordnung sich neben und auf gemeinsamer Ebene mit jeweils einem Schaufelrad der anderen Anordnung befindet, jedes Schaufelrad aus Schaufeln besteht, welche im jeweiligen Radumfang mit Spitzen versehen sind, die Umfänge der Schaufelräder auf der jeweiligen gemeinsamen Ebene einander überschneiden und Einrichtungen an den Schaufelrädern vorgesehen sind, durch welche eine Kollision der jeweiligen Schaufelspitzen der Schaufelräder auf jeweils gemeinsamer Ebene vermieden wird.

Die Anordnung der Schaufelräder einander gegenüber bietet viele Vorteile in bezug auf Papiertransport und die Handhabung der in dem Falzapparat individuell bearbeiteten Produkte. Somit ist es mit dieser Anordnung der Schaufelräder möglich, Falzprodukte sicher zu führen, wie z. B. dünne, leichte, kleinformatige oder an der Vorderkante offene Vierseiten-Signaturen, welche während des Transports (besonders bei großen Geschwindigkeiten) zum Flattern neigen.

Ein Falzprodukt, welches von den Schaufeln einer ersten Schaufelradanordnung aufgenommen wird, wird durch die nachfolgenden Schaufelspitzen der gegenüberliegenden zweiten Schaufelradanordnung hinweggehoben und zusätzlich in Richtung der ersten bewegt. Hierdurch ergibt sich in vorteilhafter Weise ein minimaler Abstand zwischen den Falzprodukten im Produktstrom, da das nachfolgende Falzprodukt in idealer Weise sofort von der nächsten Schaufelradanordnung aufgenommen werden kann. Ferner kann das Falzprodukt weiter stabilisiert werden.

Ein spezifisches Merkmal der Erfindung ist, daß die Schaufeln der Schaufelräder in ihrem radialen äußeren Bereich mit Ausnehmungen ausgebildet sind, um darin die Schaufelspitzen der sich jeweils auf gemeinsamer Ebene befindlichen Schaufelräder aufzunehmen.

Nach einem zusätzlichen Merkmal der Erfindung sind die Schaufeln mit einer gegebenen Krümmung geformt, und die kollisionshindernden Einrichtungen umfassen eine elastische Abdeckung für die jeweilige Ausnehmung in den Schaufeln, wobei diese elastische Abdeckung im wesentlichen die gleiche Krümmung als die gegebene Krümmung der jeweiligen, sich in die jeweilige Ausnehmung bewegenden Schaufel aufweist. Daraus ergibt sich der Vorteil, daß das Falzprodukt während des Abstreifvorgangs von der Schaufelradanordnung nicht behindert wird und sich nicht in den Ausnehmungen verfängt. Zu diesem zusätzlichen erfindungsgemäßen Merkmal gehört das Detail, daß die elastische Abdeckung ein Blattfederelement ist.

Zu den weiteren Einzelmerkmalen der Erfindung gehört, daß die Ausnehmung ihre tiefste Stelle ganz nahe an dem freien Ende der jeweiligen Schaufelspitze hat und es einen unterschnittenen Teil in dieser Ausnehmung gibt, und daß das Blattfederelement an der jeweiligen Schaufelspitze dort angebracht ist, wo die Ausnehmung am weitesten von dem freien Ende der jeweiligen Schaufelspitze entfernt ist, und nacheinander ein freies Ende federnd in den unterschnittenen Teil der Ausnehmung aufgenommen wird.

Gemäß einem zusätzlichen Merkmal der Erfindung, ist die Ausnehmung nur auf einer Seite der jeweiligen Schaufeln des einen Schaufelrads geformt und die Spitze der jeweiligen Schaufeln des anderen Schaufelrads ist so geformt, daß diese in der Ausnehmung aufgenommen werden kann.

Entsprechend einem weiteren erfindungsgemäßen Merkmal hat die Ausnehmung eine Tiefe von nur einem Teil der Dicke der Schaufel; ein äußerster Teil der Schaufelspitzen hat eine verminderte, im wesentlichen der Tiefe der Ausnehmung entsprechende Dicke, damit eine kontaktfreie Bewegung der äußersten Schaufelspitzenteile durch die jeweilige Ausnehmung erfolgen kann. Somit ist zwischen den bestimmenden Flächen der Ausnehmungen und den Schaufelspitzenteilen mit entsprechend verminderter Dicke genügend Abstand geschaffen, um ein problemloses Überschneiden der sich gegenüberliegenden Schaufelräder zu ermöglichen.

Gemäß weiterer spezifischer Erfindungsmerkmale bilden jeweilige, die Schaufelräder formende Schaufelpaare zwischen sich Taschen zur Aufnahme der Druckprodukte, und der Falzapparat sieht Einrichtungen vor zum kontinuierlichen Zuführen eines Stroms von geschnittenen Druckprodukten, direkt zu den Schaufelradanordnungen, wobei die Zuführmittel Bandrollen einschließen, welche die Transportbänder tragen, und unterste Bandrollen, welche sich in die Schaufelräder hinein erstrecken, um ein sicheres Befördern der Druckprodukte in die jeweiligen Taschen bei hoher Geschwindigkeit zu bewirken.

Es ist ein weiteres erfinderisches Merkmal, daß die Schaufeln mit einem rutschfesten Material (z. B. Schaumstoff o. ä.) bedeckt sind, um ankommende Druckprodukte abzubremsen. Aufgrund dieses Merkmals kann das Druckprodukt in vorteilhafter Weise im Augenblick seines Kontakts mit einer Schaufelspitze des jeweiligen gegenüberliegenden Schaufelrads zusätzlich abgebremst werden.

Ein zusätzliches erfinderisches Merkmal ist, daß die Spitzen der Schaufeln der einen Schaufelradanordnung bewegbar sind, und zwar auf die Spitzen der Schaufeln der anderen Schaufelradanordnung zu bzw. weg.

Ein weiteres erfinderisches Merkmal ist, daß rutschfestes Material in den Taschen angebracht ist, wodurch die hineinfallenden Druckprodukte in vorteilhafter Weise eine Abbremsung erfahren.

Nach einer alternativen Ausgestaltungsform der Erfindung - welche es nicht notwendig macht, Ausnehmungen in den Schaufeln oder entsprechende, in die Ausnehmungen passende Schaufelspitzen zu bilden - ist zumindest ein Teil der Spitzen beweglich auf den Schaufeln angebracht, und es sind Einrichtungen vorgesehen, um das bewegliche Teil der Spitzen zu aktivieren. Somit kann eine Kollision einer jeweiligen Spitze mit einer Abstreifstelle, wo eine Signatur von einer Schaufelradanordnung abgestreift wird, vermieden werden, da die ankommenden Schaufelspitzen innerhalb des Überschneidungsbereichs des Umfangs der Schaufelradanordnungen wegbewegt oder weggeschwenkt werden können.

Eine weitere Ausgestaltungsform der Erfindung sieht vor, daß die Schaufelspitzen schwenkbar mit den Schaufeln verbunden sind und Einrichtungen einschließen, um zum Zwecke der Kollisionsverhinderung die jeweiligen Schaufelspitzen alternierend aus einem Überschneidungsbereichsder Schaufelradanordnungen herausschwenken zu können, und so die Druckprodukte alternierend direkt in eine Tasche der einen und in eine Tasche der anderen Schaufelradanordnung zu lenken.

Andere charakteristische Merkmale der Erfindung werden in den beigefügten Ansprüchen aufgeführt.

Die vorgenannten und andere Merkmale der Erfindung werden durch die folgende Beschreibung der beigefügten Zeichnungen weiter verdeutlicht:
- Fig.1: eine schematische Vorderansicht eines erfindungsgemäß gebauten Falzapparats;
- Fig.2: eine stark vergrößerte Teilansicht der Fig. 1, welche einen Teil eines Auslagesystems des Falzapparats mit zwei Schaufelradanordnungen darstellt;
- Fig.3: die Darstellung einer zweiten Ausführungsform der Schaufelradanordnungen, ähnlich der in Fig. 2 gezeigten, worin deren Schaufelräder mit Federn versehen sind;
- Fig.4: eine schematische Endansicht der Schaufelradanordnungen;
- Fig.5: eine Darstellung wie in Fig. 3 gezeigt, worin die Federn der zweiten Ausführungsform der Erfindung eine modifizierte Konstruktion haben;
- Fig.6: eine schematische perspektivische Darstellung einer weiteren Ausführungsform der Schaufelradanordnungen mit einer im wesentlichen zylindrischen Konfiguration;
- Fig.7: eine schematische Vorderansicht einer vierten Ausführungsform der Erfindung, worin das Auslagesystem als Endlos-Bänder ausgebildete Einrichtungen aufweist; und
- Fig.8,8a: sind Darstellungen einer fünften Ausführungsform der Schaufelradanordnungen, wie in Fig. 3 und 4 gezeigt, worin die Schaufelräder sich nicht überschneidende Umfänge und nach vorne und zurückbewegbare Schaufelspitzen aufweisen.

Es wird nun auf die hier oben beschriebenen Zeichnungen Bezug genommen, besonders auf Fig. 1 und 2, worin der Transportweg eines Druckprodukts gezeigt ist.

Eine oder mehrere Papierbahnen 14 werden über einen Falztrichter 24 geleitet und gefalzt. Nach dem Falzen wird die Papierbahn 14 jeweils durch den Spalt zwischen oberen Ziehwalzen 23 und unteren Ziehwalzen 22 und Führungsrollen 21 zu einem Schneidzylinder 20 geführt, welcher das Druckprodukt von der Papierbahn 14 trennt. Eine Papierbahn-Trennvorrichtung 25 ist zwischen den oberen und unteren Ziehwalzen 23 und 22 vorgesehen.

Die geschnittenen und gefalzten Druckprodukte werden dann mit Hochgeschwindigkeitstransportbändern 13, welche auch als Beschleuniger gestaltet sein können, zwei Schaufelradanordnungen 17, 18 zugeführt. Die Hochgeschwindigkeitstransportbänder 13 leiten die Druckprodukte zu einer Stelle in der unmittelbaren Nähe der beispielgebend hier zeichnerisch dargestellten jeweiligen Schaufelräder 15, 16 der Schaufelradanordnungen 17, 18.

Das Zusammenwirken der jeweils gegenüberliegenden Schaufelräder 15, 16 der Schaufelradanordnungen 17 und 18 ist ersichtlich in Fig. 2. Eine Vorderkante 9 des von den Hochgeschwindigkeitstransportbändern 13 beförderten und in geeigneter Weise beschleunigten Druckprodukts trifft auf die Radschaufel 3, in der Nähe einer Spitze 8 der Radschaufel 3, welche zu dem Zeitpunkt in einer Position für die Aufnahme des Druckprodukts steht, und wird in einer von den beiden Schaufeln 1 und 3 des jeweiligen Schaufelrads 15 gebildeten Aufnahmetasche 11 deponiert. Eine Spitze 6 der nachfolgenden, gegenüberliegenden Radschaufel 2 lenkt das Druckprodukt aus dem senkrecht ankommenden Produktstrom 14 in Richtung der Radschaufel 1 ab, wodurch auch eine zusätzliche Stabilisierung des Druckprodukts erfolgt.

Nachdem das Druckprodukt ganz in der Aufnahmetasche 11 aufgenommen ist, taucht die Spitze 6 der Schaufel 2, welche zuvor das Druckprodukt gelenkt bzw. stabilisiert hat, in eine in der Schaufel 1 hinter der Aufnahmetasche 11 gebildete Ausnehmung 5 ein.

Das nächste Druckprodukt wird dann von den Hochgeschwindigkeitsbändern 13 in die Nähe der Spitze 6 der Radschaufel 2, welche zuvor das Abbiegen des Druckprodukts verursachte, befördert und vollständig in die dafür vorgesehene Aufnahmetasche 12 bewegt. Diese Schritte werden alternierend wiederholt.

Das jeweils in die Aufnahmetaschen 11, 12 eingeschobene Druckprodukt wird von einem herkömmlichen, nicht dargestellten Abstreifer in einer der Einschieberichtung entgegengesetzten Richtung wieder hinausgeschoben und auf Auslagetransportbändern 26, 27 deponiert.

Um eine mögliche Kollision des Druckprodukts mit der vorhandenen jeweiligen Ausnehmung 5, 7, 10 und somit auch ein mögliches Blockieren der Aufnahmetaschen 11, 12 zu verhindern, ist ein Federelement oder eine Blattfeder 19 (wie in Fig. 3 gezeigt) zur Abdeckung der jeweiligen Ausnehmung 5, 7, 10 vorgesehen. Wenn auch nicht im einzelnen in den Zeichnungen ersichtlich, ist das Federelement 19 in geeigneter Weise mit seinem einen Ende an der jeweiligen Schaufel 1, 2, 3, 4 befestigt und entsprechend vorgespannt (Fig. 3), so daß sie der Kontur der Schaufel, an welcher sie befestigt ist, folgt, solange sie nicht von der Spitze einer benachbarten Schaufel kontaktiert wird.

Wie in Fig. 5 gezeigt, ist das freie Ende des Blattfederelements 19 durch eine entsprechende, darin gebildete Biegung modifiziert, so daß es in einem entsprechend unterschnittenem Teil der Ausnehmung, in einer Vertiefung an dem Ende der Ausnehmung aufgenommen oder aufgefangen werden kann. Dadurch wird vermieden, daß das freie Ende des Blattfederelements 19 an dem in die Aufnahmetasche eintretenden Druckprodukt hängenbleibt.

Anstatt mit einem Federelement 19 kann die jeweilige Schaufel 1 mit einem Ausschnitt oder einer Ausnehmung 5 (Fig. 2) versehen sein, welche sich nur über einen Teil der Dicke der Schaufel 1 erstreckt (Fig. 4), wobei die Spitze 6 der sich gegenüber befindlichen Schaufel 2 wiederum ähnlich konstruiert, d. h. unterschnitten ist (Fig. 4), so daß diese in der Ausnehmung 5 der Schaufel 1 aufgenommen werden kann, und zwar ohne mit den Begrenzungen der Ausnehmung 5 zu kollidieren. Die untersten Rollen der Bänder 13 befinden sich tief zwischen den Schaufelrädern 15, 16, um bei hoher Geschwindigkeit ein sicheres Plazieren der Druckprodukte oder Signaturen in den Schaufelradtaschen 11, 12 zu bewirken.

Die jeweiligen Paare von nebeneinanderliegenden Schaufelrädern 15, 16, 29, 30, 31, 32 sind in einer Ebene angeordnet (Fig. 4). Wie in Fig. 2 noch deutlicher ersichtlich, greift die Spitze 28 der Schaufel 4 in die Ausnehmung 10 der Schaufel 3 ein. In dem Fall, wo die Ausnehmung 10 eine Abdeckung in Form eines elastischen oder Federelements 19 hat, wie in Fig. 3 gezeigt, zwingt die Schaufel 4 beim Eintauchen in die Ausnehmung 10 gleichzeitig das Federelement 19 mit hinein.

Die Schaufelräder 15, 16, 29, 30, 31, 32 der Schaufelradanordnungen 17, 18, wovon in Fig. 1 nur die Schaufelräder 15, 16 gezeigt sind, haben in einer gegebenen Ausführung einen Durchmesser von ca. 91 cm und sind vorzugsweise aus gepreßtem Plastikmaterial gebildet. Natürlich können diese auch aus einem anderen geeigneten Material geformt sein, und die Taschen und Ausnehmungen können durch einen beliebigen geeigneten mechanischen Prozess gebildet sein. Aufgrund des relativ großen Durchmessers der Schaufelräder können die Aufnahmetaschen 11, 12 ziemlich tief sein, so daß das hineinfallende Druckprodukt eine genügend lange Fallstrecke hat, um ein Abbremsen zu ermöglichen, z. B. durch Verwendung eines rutschhemmenden Materials. Ein stoßdämpfendes oder aufschlagdämpfendes Material, wie z. B. Schaumstoff, kann zusätzlich am Ende der Taschen 11, 12 vorgesehen sein, was dann die Vorderkante 9 des Druckprodukts endgültig und weich abbremst.

Die Vorderkante 9 des an dem Ende der Aufnahmetaschen 11, 12 ankommenden Druckprodukts hat eine relativ geringe Umfangsgeschwindigkeit, da das Taschenende in der Nähe der Schaufelradachse liegt. Die ortsfeste Abstreifvorrichtung, welche durch die eingefügten gestrichelten Linien über den Transportbändern 26, 27 in Fig. 1 dargestellt ist, und welche das Druckprodukt wieder aus den Aufnahmetaschen 11, 12 hinauszuschieben hat, trifft somit auf die Vorderkante 9 des Druckprodukts bei langsamer Geschwindigkeit, so daß keine Beschädigung daran zu erwarten ist, auch wenn das Druckprodukt aus sehr dünnem Papier besteht. Die Abstreifvorrichtung kann an beliebigen Stellen entlang den Schaufelradachsen, welche die jeweiligen Schaufelradanordnungen bilden, angebracht sein, d. h., in den Räumen zwischen den jeweiligen Schaufelrädern der jeweiligen Anordnungen.

In Fig. 6 ist eine dritte Ausgestaltungsform der Schaufelradanordnungen gezeigt, worin eine jede Schaufelradanordnung 40, 41 im wesentlichen aus einem Zylinder und Taschen zwischen den jeweiligen Schaufeln besteht und, obschon nicht in der Figur gezeigt, können entsprechende umfängliche Ausnehmungen in der Oberfläche der im wesentlichen zylindrischen Schaufelradanordnungen gebildet sein, um darin die Transportbänder und Rollen sowie Abstreifer unterzubringen.

Fig. 7 ist eine schematische Darstellung einer vierten Ausgestaltung der Erfindung, worin die Schaufelradanordnungen in Form von Endlosbändern 51, 52 bestehen. Die Schaufeln 53 mit zwischen diesen jeweils gebildeten Taschen sind in bestimmten Abständen entlang den jeweiligen Endlosbändern 51, 52 befestigt, wobei das alternierende Befördern der Druckprodukte 14 in die jeweiligen Taschen 54 der beiden Schaufelradanordnungen 51, 52, die Geschwindigkeit der jeweiligen Antriebsräder 55 für die Bänder, sowie die Beabstandung der Schaufeln 53 entlang den Endlosbändern 51, 52 steuernde Faktoren für die Abbremsung des Druckprodukts 14 sind. Die Schaufeln 53 können dabei genauso wie die Schaufeln der hier oben beschriebenen Ausführungsformen der Erfindung gestaltet sein.

Wie in Fig. 8 gezeigt, sind die Spitzen 35, 36 der jeweiligen Schaufeln 37, 38 der Schaufelräder 42, 43 der beiden Schaufelradanordnungen 17', 18' denen in Fig. 2 und 3 ähnlich, jedoch nach vorne bewegbar, um ein ankommendes Druckprodukt oder eine Signatur in eine jeweilige Aufnahmetasche 39 zu lenken, und dann zurückbewegbar, um jede Möglichkeit der Kollision zu vermeiden. Dabei ist zu beobachten, daß die Umfänge der Schaufelradanordnungen 17', 18' mit den Spitzen 35, 36 der Schaufeln 37, 38 in zurückgeschobenem Zustand sich nicht überschneiden, d. h., es gibt einen Spalt 50 zwischen den Schaufelradanordnungen 17', 18'. Wenn die jeweiligen Spitzen 35 der Schaufeln 37 des Schaufelrads 42 nach vorne geschoben worden sind, so sind die jeweiligen Spitzen 36 der Schaufeln 38 des Schaufelrads 43 zurückgeschoben worden und umgekehrt. Die Spitzen 35 der Radschaufeln 37 können mit den Spitzen 36 der Radschaufeln 38 nicht kollidieren, denn kein Spitzenset der jeweiligen Schaufelräder 42, 43 befindet sich permanent innerhalb des Aktionskreises des anderen.

Ein geeigneter Mechanismus für das Vor- und Zurückschieben der Schaufelspitzen 35, 36 ist schematisch in Fig. 8 dargestellt. Dieser Mechanismus besteht aus einer Verbindung oder einem Schiebestift 44, dessen eines Ende schwenkbar mit dem jeweiligen schwenkbaren Spitzenende der Schaufeln der auf einer Seite der jeweiligen Anordnung sich befindlichen Schaufelräder verbunden ist, und dessen anderes Ende eine Nockenrolle umfaßt, welche einer entsprechend gebildeten, an einer feststehenden Seitenwand der Maschine befestigten Nocke 46 folgt. Wie in Fig. 8a gezeigt, sind die jeweiligen Spitzen aller Radschaufeln entlang den Achsen der jeweiligen Schaufelradanordnungen 17', 18' miteinander verbunden, so daß sie übereinstimmend vor- und zurückschiebbar sind, entsprechend der Betätigung der jeweiligen Nockenrollenverbindung 44, 45.

Sicherlich ist es auch möglich, die Spitzen 35, 36 aller Schaufeln 37, 38 in vorgeschobenem Zustand zu halten, während sich die Schaufelräder 42, 43 drehen, in welchem Falle die somit gebildeten Umfänge der Schaufelradanordnungen 17', 18' mit Enden der jeweiligen Schaufelspitzen 35, 36 sich überschneiden würden. Folglich würden nur solche Spitzen, die zur Vermeidung einer Kollision an der Überschneidungsstelle zurückgeschoben werden müssen, mit Hilfe der Nockenrollenverbindung 44, 45 und z. B. einer entsprechend gebildeten Nocke 46 auch tatsächlich zurückgeschoben werden. Die Schaufelspitzen können auch mit geeigneten Ausnehmungen, wie z. B. die Ausnehmungen 5, 7, 10 in der Ausführung in Fig. 2, versehen sein, in welchem Falle die Schaufelspitzen der Schaufelräder 42, 43 der Fig. 8 nicht zurückgeschoben werden brauchen; vielmehr bleiben sie an den Stellen, wo sie sich überschneiden, nach vorne geschoben, ohne zu kollidieren.

### BEZUGSZEICHENLISTE

- 1: Radschaufel
- 2: Radschaufel
- 3: Radschaufel
- 4: Radschaufel
- 5: Ausnehmung
- 6: Schaufelspitze
- 7: Ausnehmung
- 8: Schaufelspitze
- 9: Druckprodukt-Vorderkante
- 10: Ausnehmung
- 11: Aufnahmetasche
- 12: Aufnahmetasche
- 13: Hochgeschwindigkeitstransportbänder Papierbahn
- 14: Papierbahn
- 15: Schaufelrad
- 16: Schaufelrad
- 17: Schaufelradanordnung
- 17': Schaufelradanordnung
- 18: Schaufelradanordnung
- 18': Schaufelradanordnung
- 19: Blattfederelement
- 20: Schneidzylinder
- 21: Führungsrollen
- 22: untere Ziehwalzen
- 23: obere Ziehwalzen
- 24: Falztrichter
- 25: Papierbahn-Trennvorrichtung
- 26: Auslage-Transportband
- 27: Auslage-Transportband
- 28: Schaufelspitze
- 29: Schaufelrad
- 30: Schaufelrad
- 31: Schaufelrad
- 32: Schaufelrad
- 33: Drehachse
- 34: Drehachse
- 35: Schaufelspitze
- 36: Schaufelspitze
- 37: Radschaufel
- 38: Radschaufel
- 39: Aufnahmetasche
- 40: Schaufelradanordnung
- 41: Schaufelradanordnung
- 42: Schaufelrad
- 43: Schaufelrad
- 44: Nockenrollenverbindung
- 45: Nockenrollenverbindung
- 46: Nocke
- 50: Spalt
- 51: Endlos-Band
- 52: Endlos-Band
- 53: Radschaufel
- 54: Aufnahmetasche
- 55: Antriebsräder

## Patentansprüche

1. Falzapparat einer Rollenrotationsdruckmaschine dessen Druckexemplarauslage mit wenigstens zwei Schaufelradanordnungen (17, 18) erfolgt, die aus mehreren nebeneinander beabstandet auf Drehachsen (33, 34) angeordneten Schaufelrädern (15, 16, 29, 30, 31 und 32) bestehen und die Schaufelradanordnungen (17, 18) sich achsparallel in einer Ebene gegenüberliegen, während sich die Umfangskreise der sich gegenüberliegenden Schaufelräder (15, 16, 29, 30, 31 und 32) im Bereich der Schaufelradspitzen (6, 8, 28) überschneiden,
**dadurch gekennzeichnet**,
daß an den Schaufelrädern (15, 16, 29, 30, 31 und 32) im Bereich der Schaufelspitzen Einrichtungen (5, 7, 10; 35, 36, 44, 45, 46) vorgesehen sind, die ein Kollidieren der sich gegenüberliegenden Schaufelspitzen (6, 8, 35, 36) verhindern.

2. Falzapparat einer Rollenrotationsdruckmaschine dessen Druckexemplarauslage mit wenigstens zwei Schaufelradanordnungen (40, 41) erfolgt, welche jeweils aus einem rotierbaren Körper mit einer im wesentlichen zylindrischen Struktur gestaltet sind und jeweils parallel zueinander gelagerte Drehachsen haben, und die Schaufelradanordnungen (40, 41) sich gegenüberliegen, während sich die Umfangskreise der sich gegenüberliegenden rotierbaren Körper im Bereich der Schaufelspitzen (6, 8) überschneiden,
**dadurch gekennzeichnet**,
daß an den rotierbaren Körpern im Bereich der Schaufelspitzen Einrichtungen (5, 7, 10) vorgesehen sind, die ein Kollidieren der sich gegenüberliegenden Schaufelspitzen (6, 8) verhindern.

3. Vorrichtung gemäß Anspruch 1 oder 2,
**dadurch gekennzeichnet**,
daß die Drehachsen der jeweiligen Schaufelradanordnungen (17, 18; 40, 41) in einem Abstand parallel zueinander gelagert sind, welcher kleiner ist als die Summe der Radii der Schaufelräder (15, 16, 29, 30, 31 und 32) bzw. der rotierbaren Körper.

4. Vorrichtung gemäß Anspruch 1,
**dadurch gekennzeichnet**,
daß die Schaufelradanordnungen jeweils als Endlosbänder (51, 52) mit umlaufenden Radschaufeln (53) ausgebildet sind.

5. Vorrichtung gemäß Anspruch 1 oder 2,
**dadurch gekennzeichnet**,
daß die Zuleitung des Exemplarstromes zu den Schaufelradanordnungen (17, 18; 40, 41) über einen Trichter (24), obere und untere Greiferwalzen (22, 23), sowie Schneidzylinder (20) und Hochgeschwindigkeitsförderbänder (13) erfolgt, die unmittelbar vor den Schaufelradanordnungen (17, 18; 40, 41) enden.

6. Vorrichtung gemäß Anspruch 1 oder 2,
**dadurch gekennzeichnet**,
daß durch Paare von Radschaufeln (1, 2, 3, 4; 53) Taschen (11, 12, 39, 54) zur Aufnahme der Druckprodukte gebildet werden.

7. Vorrichtung gemäß Anspruch 1 oder 2,
**gekennzeichnet durch**
daß die Schaufeln (1, 2, 3, 4) der Schaufelräder (15, 16, 29, 30, 31, 32) bzw. der rotierbaren Körper an deren Außenbereich Ausnehmungen (5, 7, 10) zur Aufnahme einer Schaufelspitze (6, 8, 28) des gegenüberliegenden Schaufelrades (15, 16, 29, 30, 31, 32) bzw. des gegenüberliegenden rotierbaren Körpers aufweisen.

8. Vorrichtungen gemäß Anspruch 7,
**dadurch gekennzeichnet**,
daß die Ausnehmungen (5) einer Schaufel (1) mit einer elastischen Abdeckung (19) versehen sind, welche annähernd die Krümmung der entsprechenden Schaufel (1) hat und die in die Ausnehmung (5) hineinbewegbar ist.

9. Vorrichtung gemäß Anspruch 7,
**dadurch gekennzeichnet**,
daß die einzelnen Schaufeln (1, 2, 3, 4; 53) mit einem rutschhemmenden Material versehen sind, welches das ankommende Druckexemplar abbremst.

10. Vorrichtung gemäß Anspruch 7,
**dadurch gekennzeichnet**,
daß die Spitzen (6, 8, 28) der jeweiligen Schaufeln (2, 4) zu den Spitzen (8) der gegenüberliegenden Schaufeln (1, 3) hin und weg bewegbar sind.

11. Vorrichtung gemäß Anspruch 7,
**dadurch gekennzeichnet**,
daß die Ausnehmungen (5, 7, 10) auf einer Seite jeder einzelnen Schaufel (1, 2, 3, 4) ausgebildet sind und die Spitze (6, 8, 28) der gegenüberliegenden Schaufel (1, 2, 3, 4) in diese eintaucht.

12. Vorrichtung gemäß Anspruch 10,
**dadurch gekennzeichnet**,
daß die sich in den überschneidungsbereich der Umfangskreise erstreckenden Spitzen der Radschaufeln der Schaufelradanordnungen (17, 18; 40, 41) die durch die Hochgeschwindigkeitstransportbänder (13) herangeführten Druckprodukte alternierend in einer Tasche der einen und in eine Tasche der anderen der Schaufelradanordnungen (17, 18; 40, 41) auslenken.

13. Vorrichtung gemäß Anspruch 1 oder 2,
**dadurch gekennzeichnet**,
daß Einrichtungen (44, 45, 46) zum alternierenden Bewegen von Schaufelradspitzen (35, 36) aus dem überschneidungsbereich der Umfangskreise vorgesehen sind.

14. Vorrichtung gemäß Anspruch 13,
**dadurch gekennzeichnet**,
daß die Einrichtung zum Schwenken der Schaufelradspitzen (35, 36) als Kurvensteuerung (45, 46) ausgeführt ist.

15. Vorrichtung gemäß Anspruch 13,
**dadurch gekennzeichnet**,
daß die Einrichtungen zum Bewegen der Schaufelradspitzen die Geometrie der Aufnahmetaschen (39) zyklisch verändern.

16. Vorrichtung gemäß Anspruch 15,
**dadurch gekennzeichnet**,
daß Schaufelspitzen (35, 36) der Schaufelradanordnungen (17, 18; 40, 41) um einen die Papierbahn (14) im Spalt (50) übergreifenden Abstand zum abfangen eines ankommenden Druckproduktes alternierend streckbar sind.

## Claims

1. Folding apparatus of a web-fed rotary printing machine, whose printed-copy delivery is effected by at least two paddle-wheel arrangements (17, 18) which comprise a plurality of paddle wheels (15, 16, 29, 30, 31 and 32), arranged on rotary spindles (33, 34) such that they are spaced apart one beside the other, and the paddle-wheel arrangements (17, 18) are located opposite one another in one plane in an axis-parallel manner, while the circumferences of the mutually opposite paddle wheels (15, 16, 29, 30, 31 and 32) intersect in the region of the paddle-wheel tips (6, 8, 28), characterized in that there are provided on the paddle wheels (15, 16, 29, 30, 31 and 32), in the region of the paddle tips, devices (5, 7, 10; 35, 36, 44, 45, 46) which prevent a collision of the mutually opposite paddle tips (6, 8, 35, 36).

2. Folding apparatus of a web-fed rotary printing machine, whose printed-copy delivery is effected by at least two paddle-wheel arrangements (40, 41) which are each configured by a rotatable body having an essentially cylindrical structure and each have rotary spindles mounted parallel to one another, and the paddle-wheel arrangements (40, 41) are located opposite one another, while the circumferences of the mutually opposite rotatable bodies intersect in the region of the paddle tips (6, 8), characterized in that there are provided on the rotatable bodies, in the region of the paddle tips, devices (5, 7, 10) which prevent a collision of the mutually opposite paddle tips (6, 8).

3. Apparatus according to Claim 1 or 2, characterized in that the rotary spindles of the respective paddle-wheel arrangements (17, 18; 40, 41) are mounted parallel to one another at a distance which is smaller than the sum of the radii of the paddle wheels (15, 16, 29, 30, 31 and 32) or of the rotatable bodies.

4. Apparatus according to Claim 1, characterized in that the paddle-wheel arrangements are each designed as endless belts (51, 52) having circulating wheel paddles (53).

5. Apparatus according to Claim 1 or 2, characterized in that the stream of copies is fed to the paddle-wheel arrangements (17, 18; 40, 41) via a funnel (24), upper and lower gripper rolls (22, 23), cutting cylinders (20) and high-speed conveying belts (13) which terminate directly in front of the paddle-wheel arrangements (17, 18; 40, 41).

6. Apparatus according to Claim 1 or 2, characterized in that pockets (11, 12, 39, 54) for receiving the printed products are formed by pairs of wheel paddles (1, 2, 3, 4; 53).

7. Apparatus according to Claim 1 or 2, characterized in that the paddles (1, 2, 3, 4) of the paddle wheels (15, 16, 29, 30, 31, 32) or of the rotatable bodies exhibit, on their outer region, cutouts (5, 7, 10) for receiving a paddle tip (6, 8, 28) of the opposite paddle wheel (15, 16, 29, 30, 31, 32) or of the opposite rotatable body.

8. Apparatus according to Claim 7, characterized in that the cutouts (5) of a paddle (1) are provided with an elastic covering (19) which is approximately of the curvature of the corresponding paddle (1) and can move into the cutout (5).

9. Apparatus according to Claim 7, characterized in that the individual paddles (1, 2, 3, 4; 53) are provided with a non-slip material which slows down the incoming printed copy.

10. Apparatus according to Claim 7, characterized in that the tips (6, 8, 28) of the respective paddles (2, 4) can move back and forth with respect to the tips (8) of the opposite paddles (1, 3).

11. Apparatus according to Claim 7, characterized in that the cutouts (5, 7, 10) are designed on one side of each individual paddle (1, 2, 3, 4), and the tip (6, 8, 28) of the opposite paddle (1, 2, 3, 4) penetrates into said cutouts.

12. Apparatus according to Claim 10, characterized in that the tips, extending into the region of intersection of the circumferences, of the wheel paddles of the paddle-wheel arrangements (17, 18; 40, 41) deflect the printed products, supplied by the high-speed transporting belts (13), alternately into a pocket of one, and into a pocket of the other, of the paddle-wheel arrangements (17, 18; 40, 41).

13. Apparatus according to Claim 1 or 2, characterized in that provision is made for devices (44, 45, 46) for the alternating movement of paddle-wheel tips (35, 36) out of the region of intersection of the circumferences.

14. Apparatus according to Claim 13, characterized in that the device for pivoting the paddle-wheel tips (35, 36) is designed as a cam control means (45, 46).

15. Apparatus according to Claim 13, characterized in that the devices for moving the paddle-wheel tips cyclically change the geometry of the receiving pockets (39).

16. Apparatus according to Claim 15, characterized in that, for the purpose of intercepting an incoming printed product, paddle tips (35, 36) of the paddle-wheel arrangements (17, 18; 40, 41) can be alternately extended by a distance which goes beyond the paper web (14) in the gap (50).

## Revendications

1. Plieuse d'une presse d'imprimerie rotative à bobines dont la sortie des exemplaires imprimés s'effectue à l'aide d'au moins deux moulinets (17, 18) qui sont composés de plusieurs roues à palettes (15, 16, 29, 30, 31 et 32) disposées les une à côté des autres sur des axes de rotation (33, 34) à un certain écartement, et les moulinets (17, 18) sont opposés face à face avec leurs axes parallèles dans un même plan, tandis que les circonférences des roues à palettes (15, 16, 29, 30, 31 et 32) opposées se recoupent dans la région des pointes (6, 8, 28) des roues à palettes,
caractérisée
en ce que, sur les roues à palettes (15, 16, 29, 30, 31 et 32), sont prévus, dans la région des pointes des palettes (5, 7, 10 ; 35, 36, 44, 45, 46), des dispositifs qui évitent que les pointes (6, 8, 35, 36) des palettes qui sont opposées face à face n'entrent en collision.

2. Plieuse d'une presse d'imprimerie rotative à bobines dont la sortie des exemplaires imprimés s'effectue à l'aide d'au moins deux moulinets (40, 41) dont chacun est composé d'un corps rotatif ayant une structure sensiblement cylindrique, et qui ont des axes de rotation disposés parallèlement l'un par rapport à l'autre, les moulinets (40, 41) étant opposés face à face, tandis que les circonférences des corps rotatifs opposés se recoupent dans la région des pointes (6, 8) des palettes,
caractérisé
en ce que, sur les corps rotatifs, sont prévus, dans la région des pointes des palettes, des dispositifs (5, 7, 10) qui empêchent les pointes (6, 8) des palettes opposées face à face d'entrer en collision.

3. Dispositif selon la revendication 1 ou 2,
caractérisé
en ce que les axes de rotation des moulinets (17, 18 ; 40, 41) sont montés parallèlement entre eux à un écartement qui est inférieur à la somme des rayons des roues à palettes (15, 16, 29, 30, 31 et 32) ou des corps rotatifs.

4. Dispositif selon la revendication 1,
caractérisé
en ce que les moulinets sont constitués chacun par des bandes sans fin (51, 52) portant des palettes (53) qui circulent en circuit fermé.

5. Dispositif selon la revendication 1 ou 2,
caractérisé
en ce que l'acheminement du flux d'exemplaires aux moulinets (17, 18 ; 40, 41) s'effectue au moyen d'un cône (24), de rouleaux preneurs supérieurs et inférieurs (22, 23) ainsi que de cylindres de coupe (20) et des bandes transporteuses à grande vitesse (13) qui se terminent immédiatement en amont des moulinets (17, 18 ; 40, 41).

6. Dispositif selon la revendication 1 ou 2,
caractérisé
en ce que des paires de palettes (1, 2, 3, 4 ; 53) forment des poches (11, 12, 39, 54) destinées à recevoir les produits imprimés.

7. Dispositif selon la revendication 1 ou 2,
caractérisé
en ce que les palettes (1, 2, 3, 4) des roues à palettes (15, 16, 29, 30, 31, 32) ou des corps rotatifs présentent, dans leur région extérieure, des évidements (5, 7, 10) destinés à recevoir une pointe (6, 8, 28) de palette de la roue à palettes opposée (15, 16, 29, 30, 31, 32) ou du corps rotatif opposé.

8. Dispositif selon la revendication 7,
caractérisé
en ce que les évidements (5) des palettes (1) sont munis d'un recouvrement élastique (19) qui a approximativement la courbure de la palette (1) respective, et qui peut s'engager dans l'évidement (5).

9. Dispositif selon la revendication 7,
caractérisé
en ce que les palettes (1, 2, 3, 4 ; 53) sont munies chacune d'une matière antidérapante qui freine l'exemplaire imprimé arrivant.

10. Dispositif selon la revendication 7,
caractérisé
en ce que les pointes (6, 8, 28) des palettes (2, 4) sont mobiles pour pouvoir s'éloigner et se rapprocher des pointes (8) des palettes (1, 3) opposées.

11. Dispositif selon la revendication 7,
caractérisé
en ce que les évidements (5, 7, 10) sont formés sur un côté des palettes (1, 2, 3, 4) et la pointe (6, 8, 28) de la palette (1, 2, 3, 4) opposée plonge dans cet évidement.

12. Dispositif selon la revendication 10,
caractérisé
en ce que les pointes des palettes des moulinets (17, 18 ; 40, 41) qui s'engagent dans la région d'intersection des circonférences dévient alternativement vers une poche de l'un des moulinets (17, 18 ; 40, 41) et vers une poche de l'autre les produits imprimés acheminés par les bandes transporteuses à grande vitesse.

13. Dispositif selon la revendication 1 ou 2,
caractérisé
en ce qu'il est prévu des dispositifs (44, 45, 46) servant à dégager alternativement les pointes (35, 36) des roues à palettes de la région d'intersection des circonférences.

14. Dispositif selon la revendication 13,
caractérisé
en ce que le dispositif servant à faire pivoter les pointes (35, 36) des roues à palettes est constitué par une commande à came (45, 46).

15. Dispositif selon la revendication 13,
caractérisé
en ce que les dispositifs servant à déplacer les pointes des roues à palettes modifient cycliquement la géométrie des poches réceptrices (39).

16. Dispositif selon la revendication 15,
caractérisé
en ce que les pointes (35, 36) des palettes des moulinets (17, 18 ; 40, 41) peuvent être mises alternativement en extension sur une distance qui déborde au-delà de la bande de papier (14) contenue dans la fente (50) pour recevoir un produit imprimé arrivant.
